# FASCICULE DE BREVET EUROPEEN

(11) **EP 3 598 244 B1**
(45) Date de publication et mention de la délivrance du brevet: **12.05.2021**
(21) Numéro de dépôt: 18183689.1
(22) Date de dépôt: 16.07.2018
(51) Int. Cl.: G04B 37/14, A44C 5/14

(54) **PIÈCE D'HORLOGERIE OU DE BIJOUTERIE**
UHR ODER SCHMUCKSTÜCK
TIMEPIECE OR PIECE OF JEWELLERY

(43) Date de publication de la demande: 22.01.2020
(73) Titulaire: Omega SA, 2502 Bienne (CH)
(72) Inventeur: LOETSCHER, Philippe, 2533 Evilard (CH)
(74) Mandataire: ICB SA

(56) Documents cités:
- FR-A- 1 160 911
- FR-A1- 2 744 538
- US-A- 1 457 432
- US-A- 1 532 613
- US-A- 2 876 521

## Description

### Domaine de l'invention

L'invention concerne une pièce d'horlogerie ou de bijouterie comportant une structure laquelle comporte au moins un jeu de cornes, et au moins une première barrette longiligne, fixe ou amovible par rapport à des premiers points de fixation à un premier jeu de cornes, laquelle première barrette est agencée pour recevoir de façon amovible un mousqueton fixé à une première extrémité d'un premier brin que comporte ladite pièce d'horlogerie ou de bijouterie, ledit mousqueton comportant, d'une part un crochet comportant un bec recourbé agencé pour entourer ladite première barrette sur une partie de sa circonférence, et d'autre part un linguet élastique ou fixé élastiquement audit crochet et définissant avec lui un œil, et agencé pour autoriser l'insertion de ladite première barrette dans ledit œil dudit mousqueton par pression dans un plan sensiblement perpendiculaire à l'axe de ladite première barrette, et pour interdire son extraction dudit mousqueton en l'absence d'une manipulation par un utilisateur.

L'invention concerne le domaine des fixations et fermetures de sécurité pour les pièces d'horlogerie portatives telles que montres, et pour les pièces de bijouterie, dans les deux cas aussi bien pour le port direct par l'utilisateur, au poignet par exemple, ou pour le port sur un vêtement ou un équipement particulier que revêt l'utilisateur.

### Arrière-plan de l'invention

La fixation d'une montre ou d'un bijou à un bracelet ou à un vêtement nécessite des précautions pour garantir le maintien de l'objet, et pour éviter que l'objet ne soit blessé par frottement ou rayure causée par le mécanisme de maintien et de sécurité.

La fixation interchangeable d'une montre ou d'un bijou à un bracelet, ou à une pièce de vêtement, crée des contraintes supplémentaires car l'objet doit être facilement démontable, sans que sa sécurité ni sa protection soient compromises Les documents US 2 876 521 A, US 1 532 613 A, US 1 457 432 A, FR 2 744 538 A1 et FR 1 160 911 A décrivent de telles fixations pour les pièces d'horlogerie portatives.

### Résumé de l'invention

L'invention se propose d'améliorer la protection d'un objet tel que montre ou bijou par rapport à son propre instrument de maintien, tout en garantissant une sécurité sans faille.

A cet effet, l'invention concerne une pièce d'horlogerie ou de bijouterie selon la revendication 1.

### Description sommaire des dessins

D'autres caractéristiques et avantages de l'invention apparaîtront à la lecture de la description détaillée qui va suivre, en référence aux dessins annexés, où :
- la figure 1 représente, de façon schématisée et en plan, une pièce d'horlogerie selon l'invention, ici une montre, comportant une structure équipée de jeux de cornes, chaque jeu portant une barrette, une des barrettes comportant une gorge sensiblement centrale recevant un bec d'un mousqueton, lequel mousqueton porte un brin de bracelet, cette gorge étant agencée pour limiter le mouvement latéral et angulaire de ce bec, l'autre barrette portant deux sangles superposées d'un brin de bracelet et fixées l'une à l'autre par du velours-crochet, tout comme le brin porté par le mousqueton ;
- la figure 2 représente, de façon similaire à la figure 1, une pièce de bijouterie selon l'invention, comportant à chaque jeu de cornes une telle barrette à gorge pour la réception d'un tel mousqueton ;
- la figure 3 représente, de façon schématisée et en section longitudinale, une variante de la figure 1, avec un bracelet comportant deux brins assemblés par un fermoir ou similaire ;
- la figure 4 représente, de façon similaire à la figure 2, une variante de la figure 1, avec un bracelet comportant un brin unique ;
- la figure 5 représente, de façon similaire à la figure 2, une autre pièce d'horlogerie ou de bijouterie comportant à chaque jeu de cornes une telle barrette à gorge pour la réception d'un tel mousqueton, pour sa fixation à un vêtement, un brin étant assemblé par rivet ou bouton-pression, l'autre étant cousu ;
- la figure 6 représente, de façon schématisée et en vue en plan, le brin du bracelet que comporte la pièce de la figure 1 du côté du mousqueton ;
- la figure 7 est une vue du brin de la figure 6, avec son mousqueton comportant un crochet porteur d'un linguet élastique et définissant ensemble un œil de logement de la barrette ;
- la figure 8 représente, de façon schématisée et en plan, un détail montrant la coopération entre une barrette à gorge droite et le mousqueton;
- la figure 9 représente, de façon schématisée, une section entre cornes d'une pièce selon l'invention, avec une barrette à gorge évasée, et le bec du mousqueton ;
- la figure 10, similaire à la figure 9, illustre une variante avec une barrette à gorge droite, et le bec du mousqueton;
- la figure 11, similaire à la figure 9, illustre une autre variante avec une barrette à gorge à profil en vé, et le bec du mousqueton, ce dernier étant représenté dans une position gauchie extrême, limitée par la coopération de son bec avec la gorge de la barrette, et montrant une première distance de sécurité entre les cornes et le mousqueton ;
- la figure 12, similaire à la figure 8, illustre la même pièce avec une barrette à gorge à profil droit, et le bec du mousqueton, ce dernier étant représenté dans une position extrême de débattement dans le plan des cornes, limitée par la coopération de son bec avec la gorge de la barrette, et montrant une deuxième distance de sécurité entre les cornes et le mousqueton.

### Description détaillée des modes de réalisation préférés

L'invention concerne une pièce d'horlogerie ou de bijouterie 2000 comportant une structure 1000, telle qu'une boîte de montre, une châsse de bijou ou similaire.

Cette structure 1000 comporte au moins un jeu de cornes 1500, 1600, et, plus particulièrement comme dans le cas des variantes illustrées par les figures, deux jeux de cornes 1500 et 1600 de part et d'autre de cette structure.

La structure 1000 comporte au moins une première barrette 10, longiligne, fixe ou amovible par rapport à des premiers points de fixation 1100 à un premier jeu de cornes 1500. Dans la variante non limitative des figures, la structure 1000 comporte encore au moins une deuxième barrette 60, longiligne, fixe ou amovible par rapport à des deuxième premiers points de fixation 1200 à un deuxième jeu de cornes 1600.

Cette première barrette 10 est agencée pour recevoir de façon amovible un mousqueton 20 fixé à une première extrémité 41 d'un premier brin 40 que comporte la pièce d'horlogerie ou de bijouterie 2000. Ce mousqueton 20 comporte, d'une part un crochet 21 comportant un bec 22 recourbé agencé pour entourer la première barrette 10 sur une partie de sa circonférence, et d'autre part un linguet 23 élastique ou fixé élastiquement au crochet 21 et définissant avec lui un œil 24. Le linguet 23 est agencé pour autoriser l'insertion de la première barrette 10 dans l'œil 24 du mousqueton 20 par pression dans un plan sensiblement perpendiculaire à l'axe de la première barrette 10, et pour interdire son extraction du mousqueton 20 en l'absence d'une manipulation par un utilisateur.

Le mousqueton 20 de forme triangulaire illustré sur les variantes des figures a la même forme que les mousquetons de sécurité conçus pour être utilisés sur la lune dans les missions Apollo sur les filins de sécurité reliant l'astronaute au module lunaire, et, pour certains, laissés sur le sol lunaire. Plus particulièrement, il est réalisé en alliage de titane.

Selon l'invention, la première barrette 10 comporte, à distance de chacun des premiers points de fixation 1100 à la structure 1000, une gorge 11, de largeur LG, comportant deux flancs 12, 13, qui sont agencés pour limiter la course latérale du bec 22, et pour limiter la course angulaire du mousqueton 20 par rapport à la première barrette 10, de façon à prévenir tout contact entre le mousqueton 20 et le premier jeu de cornes 1500 auquel est fixée la première barrette 10, tel que visible sur les figures 11 et 12.

Plus particulièrement, le premier brin 40 est un brin d'un bracelet 100 que comporte la pièce d'horlogerie ou de bijouterie 2000.

Dans une variante particulière, et tel que visible sur la figure 5, le premier brin 40 est agencé pour être fixé à une pièce d'habillement 500 de l'utilisateur, par une couture 550, ou une fixation mécanique 450 telle que rivet, bouton-pression, ou autre.

Plus particulièrement, le crochet 21 est plus rigide que le linguet 23. Par exemple, le crochet 21 est métallique, en acier, alliage précieux, alliage de titane, ou autre, et le linguet 23 est en acier à ressort ou en corde à piano ou en carbone, ou autre.

Plus particulièrement, le premier brin 40 comporte, à sa première extrémité 41, une première boucle 45 qui est agencée pour être fixée au crochet 21 à l'opposé du bec 22. A cet effet le crochet 21 comporte notamment, à l'opposé du bec 22, un logement 25, qui est agencé pour recevoir la première boucle 45 du premier brin 40 ; plus particulièrement, la largeur LL du logement 25, selon la direction d'extension de la première barrette 10, est supérieure au triple de la largeur LB du bec 22 selon la direction longitudinale de la première barrette 10.

Plus particulièrement, la première boucle 45 définit une première sangle supérieure 46 et une première sangle inférieure 47 superposées l'une à l'autre et agencées pour être fixées l'une à l'autre par des moyens de fixation complémentaires. De façon particulière, les moyens de fixation complémentaires comportent du velours-crochet pour le réglage d'ajustement en longueur du bracelet 100 selon la morphologie de son utilisateur ou de ses vêtements, et pour la fixation l'une à l'autre de la première sangle supérieure 46 et de la première sangle inférieure 47. Les figures illustrent un tel assemblage, avec des zones quadrillées pour le velours, et des zones hachurées pour les crochets, ou l'inverse.

Plus particulièrement, comme sur les variantes non limitatives illustrées par les figures, la structure 1000 comporte une deuxième barrette 60 longiligne, fixe ou amovible par rapport à des deuxièmes points de fixation 1200 à un deuxième jeu de cornes 1600 de la structure 1000, laquelle deuxième barrette 60 est agencée pour recevoir de façon amovible, ou bien un autre mousqueton 20 fixé à une deuxième extrémité 42 que comporte le premier brin 40 ou que comporte un deuxième brin 50 agencé pour être fixé au premier brin 40, ou bien une deuxième boucle 55 que comporte le premier brin 40, ou que comporte un deuxième brin 50 agencé pour être fixé au premier brin 40.

Plus particulièrement, la deuxième barrette 60 est agencée pour recevoir de façon amovible une deuxième boucle 55, laquelle définit une deuxième sangle supérieure 56 et une deuxième sangle inférieure 57 superposées l'une à l'autre et agencées pour être fixées l'une à l'autre par des moyens de fixation complémentaires. De façon particulière, les moyens de fixation complémentaires comportent du velours-crochet pour le réglage d'ajustement en longueur du bracelet 100 selon la morphologie de son utilisateur ou de ses vêtements, et pour la fixation l'une à l'autre de la deuxième sangle supérieure 56 et de la deuxième sangle inférieure 57.

Plus particulièrement, le premier jeu de cornes 1500 est une première paire de cornes agencée pour recevoir la première barrette 10, et le deuxième jeu de cornes 1600 est une deuxième paire de cornes agencée pour recevoir la deuxième barrette 60.

Plus particulièrement, tout comme la première barrette 10, la deuxième barrette 60 comporte, à distance de chacun des deuxièmes points de fixation 1200, et sur une longueur LG inférieure au tiers de la distance LF entre les deuxièmes points de fixation 1200, une gorge 11 comportant deux flancs 12 ; 13 agencés pour limiter la course latérale du bec 22, et pour limiter la course angulaire du mousqueton 20 par rapport à la deuxième barrette 60, de façon à prévenir tout contact entre le mousqueton 20 et le deuxième jeu de cornes 1600 auquel est fixée la deuxième barrette 60.

La gorge 11 de la barrette 10 ou 60 peut prendre différentes formes. Dans la variante des figures 1, 2, 5, 8, 10 et 12, la gorge 11 comporte deux flancs 12 et 13 qui sont sensiblement parallèles, et le jeu entre la gorge 11 et le bec 22 est calculé pour un fonctionnement sans frottement latéral dans le domaine thermique d'utilisation, et est limité à une valeur minimale de façon à contraindre le mouvement du crochet 21 sensiblement perpendiculairement à l'élongation de la barrette 10. Dans la variante des figures 9 (rayonnée) et 11 (en vé), la gorge 11 est évasée avec ses deux flancs 12 et 13 non parallèles, et/ou le jeu entre la gorge 11 et le bec 22 est calculé pour un fonctionnement sans frottement latéral dans le domaine thermique d'utilisation, et est agencé pour autoriser des mouvements obliques du crochet 21 par rapport à un plan perpendiculaire à l'élongation de la barrette 10 au niveau de la zone de contact entre le bec 22 et la première barrette 10. La souplesse d'utilisation en dévers permet un port facile de la pièce 2000 par-dessus une surface non cylindrique, par exemple sur une manche en forme de tronc de cône, et tolère sans aucun dommage un vrillage causé par les mouvements de l'utilisateur.

Une utilisation sur une combinaison de plongée, de pilote, de skieur, de contrôleur d'installations radioactives, ou similaire, est ainsi grandement facilitée. Dans une variante la première sangle inférieure 47, et/ou la deuxième sangle inférieure 57, comporte, du côté de l'utilisateur ou de son vêtement, un revêtement inférieur à friction, tel que caoutchouc, élastomère, textile, treillage, ou similaire, pour garantir son maintien en place.

Plus particulièrement, la gorge 11 a une longueur LG inférieure au tiers de la distance LF entre les points de fixation 1100, 1200, du jeu de cornes 1500, 1600, auquel est fixée la barrette 10, 60, et la largeur LB du bec 22 selon la direction d'extension de la barrette 10, 60, est inférieure ou égale à la longueur LG de la gorge 11.

La figure 11 illustre une position en dévers du mousqueton 20 par rapport à une barrette 10, selon un angle de dévers a, le bec 22 du mousqueton 20 est représenté dans une position gauchie extrême, limitée par la coopération du bec 22 avec la gorge 11 de la barrette 10, dans laquelle existe une première distance de sécurité SA non nulle entre les cornes 1500 et le mousqueton 20.

La figure 12 illustre une position en rotation à plat du mousqueton 20 dans le plan des cornes 1500 selon un angle de rotation β, le bec 22 du mousqueton 20 est dans une position extrême de débattement dans le plan des cornes, limitée par la coopération du bec 22 avec la gorge 11 de la barrette 10, et dans laquelle existe une deuxième distance de sécurité SB entre les cornes et le mousqueton.

Ainsi l'utilisateur est assuré de ne jamais blesser, ni les cornes 1500, 1600, ni la structure 1000 qui les porte, avec le mousqueton 20 ou l'extrémité du bracelet. La combinaison entre l'utilisation d'un réglage de longueur facile, notamment par l'utilisation de velours-crochet, au niveau d'une des paires de cornes, avec une course de réglage qui peut être importante et garantit le confort de l'utilisateur, et d'un mousqueton de sécurité au niveau de l'autre paire de cornes garantit une utilisation facile, même dans des conditions extrêmes, par exemple en cas de port d'une pièce d'horlogerie au-dessus d'une combinaison spéciale de volume très important, avec la double garantie contre la perte de la pièce d'horlogerie et contre son endommagement.

Dans une variante, la pièce d'horlogerie ou de bijouterie 2000 est une montre.

Dans une autre variante, la pièce d'horlogerie ou de bijouterie 2000 est un bijou.

## Revendications

1. Pièce d'horlogerie ou de bijouterie (2000) comportant une structure (1000) laquelle comporte au moins un jeu de cornes (1500 ; 1600), et au moins une première barrette (10) longiligne, fixe ou amovible par rapport à des premiers points de fixation (1100) à un premier jeu de cornes (1500), laquelle première barrette (10) est agencée pour recevoir de façon amovible un mousqueton (20) fixé à une première extrémité (41) d'un premier brin (40) que comporte ladite pièce d'horlogerie ou de bijouterie (2000), ledit mousqueton (20) comportant, d'une part un crochet (21) comportant un bec (22) recourbé agencé pour entourer ladite première barrette (10) sur une partie de sa circonférence, et d'autre part un linguet (23) élastique ou fixé élastiquement audit crochet (21) et définissant avec lui un œil (24), et agencé pour autoriser l'insertion de ladite première barrette (10) dans ledit œil (24) dudit mousqueton (20) par pression dans un plan sensiblement perpendiculaire à l'axe de ladite première barrette (10), et pour interdire son extraction dudit mousqueton (20) en l'absence d'une manipulation par un utilisateur, **caractérisée en ce que** ladite première barrette (10) comporte, à distance de chacun desdits premiers points de fixation (1100) à ladite structure (1000), une gorge (11) comportant deux flancs (12 ; 13) agencés pour limiter la course latérale dudit bec (22), et pour limiter la course angulaire dudit mousqueton (20) par rapport à ladite première barrette (10), de façon à prévenir tout contact entre ledit mousqueton (20) et ledit premier jeu de cornes (1500) auquel est fixée ladite première barrette (10).

2. Pièce d'horlogerie ou de bijouterie (2000) selon la revendication 1, **caractérisée en ce que** ledit premier brin (40) est un brin d'un bracelet (100) que comporte ladite pièce d'horlogerie ou de bijouterie (2000).

3. Pièce d'horlogerie ou de bijouterie (2000) selon la revendication 1, **caractérisée en ce que** ledit premier brin (40) est agencé pour être fixé à une pièce d'habillement (500) de l'utilisateur.

4. Pièce d'horlogerie ou de bijouterie (2000) selon l'une des revendications 1 à 3, **caractérisée en ce que** ledit crochet (21) est plus rigide que ledit linguet (23).

5. Pièce d'horlogerie ou de bijouterie (2000) selon l'une des revendications 1 à 4, **caractérisée en ce que** ledit premier brin (40) comporte, à sa dite première extrémité (41), une première boucle (45) agencée pour être fixée audit crochet (21) à l'opposé dudit bec (22).

6. Pièce d'horlogerie ou de bijouterie (2000) selon la revendication 5, **caractérisée en ce que** ledit crochet (21) comporte, à l'opposé dudit bec (22), un logement (25) agencé pour recevoir ladite première boucle (45) dudit premier brin (40), et **en ce que** la largeur LL dudit logement (25), selon la direction d'extension de ladite première barrette (10), est supérieure au triple de la largeur LB dudit bec (22) selon la direction longitudinale de ladite première barrette (10).

7. Pièce d'horlogerie ou de bijouterie (2000) selon la revendication 6, **caractérisée en ce que** ladite première boucle (45) définit une première sangle supérieure (46) et une première sangle inférieure (47) superposées l'une à l'autre et agencées pour être fixées l'une à l'autre par des moyens de fixation complémentaires.

8. Pièce d'horlogerie ou de bijouterie (2000) selon la revendication 7, **caractérisée en ce que** lesdits moyens de fixation complémentaires comportent du velours-crochet pour le réglage d'ajustement en longueur dudit bracelet (100) selon la morphologie de son utilisateur ou de ses vêtements, et pour la fixation l'une à l'autre de ladite première sangle supérieure (46) et de ladite première sangle inférieure (47).

9. Pièce d'horlogerie ou de bijouterie (2000) selon l'une des revendications 1 à 8, **caractérisée en ce que** ladite structure (1000) comporte une deuxième barrette (60) longiligne, fixe ou amovible par rapport à des deuxièmes points de fixation (1200) à un deuxième jeu de cornes (1600) que comporte ladite structure (1000), laquelle deuxième barrette (60) est agencée pour recevoir de façon amovible, ou bien un autre dit mousqueton (20) fixé à une deuxième extrémité (42) que comporte ledit premier brin (40) ou que comporte un deuxième brin (50) agencé pour être fixé audit premier brin (40), ou bien une deuxième boucle (55) que comporte ledit premier brin (40) ou que comporte un deuxième brin (50) agencé pour être fixé audit premier brin (40).

10. Pièce d'horlogerie ou de bijouterie (2000) selon la revendication 9, **caractérisée en ce que** ladite deuxième barrette (60) est agencée pour recevoir de façon amovible une dite deuxième boucle (55) laquelle définit une deuxième sangle supérieure (56) et une deuxième sangle inférieure (57) superposées l'une à l'autre et agencées pour être fixées l'une à l'autre par des moyens de fixation complémentaires.

11. Pièce d'horlogerie ou de bijouterie (2000) selon la revendication 10, **caractérisée en ce que** lesdits moyens de fixation complémentaires comportent du velours-crochet pour le réglage d'ajustement en longueur dudit bracelet (100) selon la morphologie de son utilisateur ou de ses vêtements, et pour la fixation l'une à l'autre de ladite deuxième sangle supérieure (56) et de ladite deuxième sangle inférieure (57).

12. Pièce d'horlogerie ou de bijouterie (2000) selon l'une des revendications 9 à 11, **caractérisée en ce que** ledit premier jeu de cornes (1500) est une première paire de cornes agencée pour recevoir ladite première barrette (10), et **en ce que** ledit deuxième jeu de cornes (1600) est une deuxième paire de cornes agencée pour recevoir ladite deuxième barrette (60).

13. Pièce d'horlogerie ou de bijouterie (2000) selon l'une des revendications 9 à 12, **caractérisée en ce que** ladite deuxième barrette (60) comporte, à distance de chacun desdits deuxièmes points de fixation (1200), et sur une longueur LG inférieure au tiers de la distance LF entre lesdits deuxièmes points de fixation (1200), une gorge (11) comportant deux flancs (12 ; 13) agencés pour limiter la course latérale dudit bec (22), et pour limiter la course angulaire dudit mousqueton (20) par rapport à ladite deuxième barrette (60), de façon à prévenir tout contact entre ledit mousqueton (20) et ledit deuxième jeu de cornes (1600) auquel est fixée ladite deuxième barrette (60).

14. Pièce d'horlogerie ou de bijouterie (2000) selon l'une des revendications 1 à 13, **caractérisée en ce que** ladite gorge (11) comporte deux dits flancs (12 ; 13) qui sont sensiblement parallèles, et **en ce que** le jeu entre ladite gorge (11) et ledit bec (22) est calculé pour un fonctionnement sans frottement latéral dans le domaine thermique d'utilisation, et est limité à la valeur minimale de façon à contraindre le mouvement dudit crochet (21) sensiblement perpendiculairement à l'élongation de ladite barrette (10).

15. Pièce d'horlogerie ou de bijouterie (2000) selon l'une des revendications 1 à 13, **caractérisée en ce que** ladite gorge (11) est évasée avec ses deux dits flancs (12 ; 13) non parallèles, et/ou **en ce que** le jeu entre ladite gorge (11) et ledit bec (22) est calculé pour un fonctionnement sans frottement latéral dans le domaine thermique d'utilisation, et est agencé pour autoriser des mouvements obliques dudit crochet (21) par rapport à un plan perpendiculaire à l'élongation de ladite barrette (10) au niveau de la zone de contact entre ledit bec (22) et ladite première barrette (10).

16. Pièce d'horlogerie ou de bijouterie (2000) selon l'une des revendications 1 à 15, **caractérisée en ce que** ladite gorge (11) a une longueur LG inférieure au tiers de la distance LF entre les points de fixation (1100 ; 1200) du jeu de cornes (1500 ; 1600) auquel est fixée ladite barrette (10 ; 60), et **en ce que** la largeur LB dudit bec (22) selon la direction d'extension de ladite barrette (10 ; 60), est inférieure ou égale à ladite longueur LG de ladite gorge (11).

17. Pièce d'horlogerie ou de bijouterie (2000) selon l'une des revendications 1 à 16, **caractérisée en ce que** ladite pièce d'horlogerie ou de bijouterie (2000) est une montre.

## Patentansprüche

1. Uhr oder Schmuckstück (2000), aufweisend eine Struktur (1000), die mindestens einen Satz Hörner (1500; 1600) aufweist, und mindestens einen in Bezug auf erste Befestigungspunkte (1100) an einem ersten Satz Hörner (1500) festen oder lösbaren ersten länglichen Steg (10), wobei der erste Steg (10) eingerichtet ist, um einen Karabinerhaken (20) lösbar aufzunehmen, der an einem ersten Ende (41) eines ersten Strangs (40) befestigt ist, den die Uhr oder das Schmuckstück (2000) aufweist, wobei der Karabinerhaken (20) zum einen einen Haken (21) aufweist, der einen gekrümmten Schnabel (22) aufweist, der eingerichtet ist, um den ersten Steg (10) auf einem Teil seines Umfangs zu umgeben, und zum anderen eine elastische oder elastisch am Haken (21) befestigte Zunge (23) und die mit ihm eine Öse (24) definiert und eingerichtet ist, um das Einsetzen des ersten Stegs (10) in die Öse (24) des Karabinerhakens (20) durch Druck in einer Ebene, die etwa senkrecht zur Achse des ersten Stegs (10) ist, zu gestatten, und um dessen Herausziehen aus dem Karabinerhaken (20) bei Nichtvorliegen einer Betätigung durch einen Benutzer zu verhindern, **dadurch gekennzeichnet, dass** der erste Steg (10) von jedem der ersten Befestigungspunkte (1100) an der Struktur (1000) beabstandet eine Nut (11) aufweist, die zwei Flanken (12; 13) aufweist, die eingerichtet sind, um den Seitenlauf des Schnabels (22) zu begrenzen und um den Winkellauf des Karabinerhakens (20) in Bezug auf den ersten Steg (10) derart zu begrenzen, dass jedwedem Kontakt zwischen dem Karabinerhaken (20) und dem ersten Satz Hörner (1500) vorgebeugt wird, an dem der erste Steg (10) befestigt ist.

2. Uhr oder Schmuckstück (2000) nach Anspruch 1, **dadurch gekennzeichnet, dass** der erste Strang (40) ein Strang eines Armbands (100) ist, welches die Uhr oder das Schmuckstück (2000) aufweist.

3. Uhr oder Schmuckstück (2000) nach Anspruch 1, **dadurch gekennzeichnet, dass** der erste Strang (40) eingerichtet ist, um an einem Bekleidungsstück (500) des Benutzers befestigt zu sein.

4. Uhr oder Schmuckstück (2000) nach einem der Ansprüche 1 bis 3, **dadurch gekennzeichnet, dass** der Haken (21) starrer als die Zunge (23) ist.

5. Uhr oder Schmuckstück (2000) nach einem der Ansprüche 1 bis 4, **dadurch gekennzeichnet, dass** der erste Strang (40) an seinem ersten Ende (41) eine erste Schlaufe (45) aufweist, die eingerichtet ist, um an dem Haken (21) gegenüber dem Schnabel (22) befestigt zu sein.

6. Uhr oder Schmuckstück (2000) nach Anspruch 5, **dadurch gekennzeichnet, dass** der Haken (21) gegenüber dem Schnabel (22) eine Aufnahme (25) aufweist, die eingerichtet ist, um die erste Schlaufe (45) des ersten Strangs (40) aufzunehmen und dass die Breite LL der Aufnahme (25) in der Erstreckungsrichtung des ersten Stegs (10) dreimal größer als die Breite LB des Schnabels (22) in der Längsrichtung des ersten Stegs (10) ist.

7. Uhr oder Schmuckstück (2000) nach Anspruch 6, **dadurch gekennzeichnet, dass** die erste Schlaufe (45) einen ersten oberen Gurt (46) einen ersten unteren Gurt (47) definiert, die übereinanderliegen und eingerichtet sind, um anhand von komplementären Befestigungsmitteln aneinander befestigt zu sein.

8. Uhr oder Schmuckstück (2000) nach Anspruch 7, **dadurch gekennzeichnet, dass** die komplementären Befestigungsmittel Kletthaken für die Einstellung der Längenanpassung des Armbands (100) je nach Körperbau seines Benutzers oder seiner Bekleidung und für die Befestigung des ersten oberen Gurts (46) und des ersten unteren Gurts (47) aneinander aufweisen.

9. Uhr oder Schmuckstück (2000) nach einem der Ansprüche 1 bis 8, **dadurch gekennzeichnet, dass** die Struktur (1000) einen in Bezug auf zweite Befestigungspunkte (1200) an einem zweiten Satz Hörner (1600), den die Struktur (1000) aufweist, zweiten festen oder lösbaren länglichen Steg (60) aufweist, wobei der zweite Steg (60) eingerichtet ist, um lösbar oder auch einen anderen Karabinerhaken (20) aufzunehmen, der an einem zweiten Ende (42) befestigt ist, das der erste Strang (40) aufweist oder das ein zweiter Strang (50) aufweist, der eingerichtet ist, um am ersten Strang (40) befestigt zu sein, oder auch eine zweite Schlaufe (55), die der erste Strang (40) aufweist oder die ein zweiter Strang (50) aufweist, der eingerichtet ist, um am ersten Strang (40) befestigt zu sein.

10. Uhr oder Schmuckstück (2000) nach Anspruch 9, **dadurch gekennzeichnet, dass** der zweite Steg (60) eingerichtet ist, um eine zweite Schlaufe (55) lösbar aufzunehmen, die einen zweiten oberen Gurt (56) und einen zweiten unteren Gurt (57) definiert, die übereinanderliegen und eingerichtet sind, um anhand von komplementären Befestigungsmitteln aneinander befestigt zu sein.

11. Uhr oder Schmuckstück (2000) nach Anspruch 10, **dadurch gekennzeichnet, dass** die komplementären Befestigungsmittel Kletthaken für die Einstellung der Längenanpassung des Armbands (100) je nach Körperbau seines Benutzers oder seiner Bekleidung und für die Befestigung des zweiten oberen Gurts (56) und des zweiten unteren Gurts (57) aneinander aufweisen.

12. Uhr oder Schmuckstück (2000) nach einem der Ansprüche 9 bis 11, **dadurch gekennzeichnet, dass** der erste Satz Hörner (1500) ein erstes Paar Hörner ist, das eingerichtet sind, um den ersten Steg (10) aufzunehmen, und dass der zweite Satz Hörner (1600) ein zweites Paar Hörner ist, das eingerichtet ist, um den zweiten Steg (60) aufzunehmen.

13. Uhr oder Schmuckstück (2000) nach einem der Ansprüche 9 bis 12, **dadurch gekennzeichnet, dass** der zweite Steg (60) von jedem der zweiten Befestigungspunkte (1200) beabstandet und über eine Länge LG, die ein Drittel kürzer als der Abstand LF zwischen den zweiten Befestigungspunkten (1200) ist, eine Nut (11) aufweist, die zwei Flanken (12; 13) aufweist, die eingerichtet sind, um den Seitenlauf des Schnabels (22) zu begrenzen und um den Winkellauf des Karabinerhakens (20) in Bezug auf den zweiten Steg (60) derart zu begrenzen, dass jedwedem Kontakt zwischen dem Karabinerhaken (20) und dem zweiten Satz Hörner (1600) vorgebeugt wird, an dem der zweite Steg (60) befestigt ist.

14. Uhr oder Schmuckstück (2000) nach einem der Ansprüche 1 bis 13, **dadurch gekennzeichnet, dass** die Nut (11) zwei Flanken (12; 13) aufweist, die etwa parallel sind und dass das Spiel zwischen der Nut (11) und dem Schnabel (22) für eine Funktion ohne Seitenreibung auf dem thermischen Benutzungsgebiet berechnet ist und auf den minimalen Wert derart begrenzt ist, dass die Bewegung des Hakens (21) etwa senkrecht zur Längung des Stegs (10) veranlasst wird.

15. Uhr oder Schmuckstück (2000) nach einem der Ansprüche 1 bis 13, **dadurch gekennzeichnet, dass** die Nut (11) mit ihren zwei nicht parallelen Flanken (12; 13) erweitert ist und/oder dass das Spiel zwischen der Nut (11) und dem Schnabel (22) für eine Funktion ohne Seitenreibung auf dem thermischen Benutzungsgebiet berechnet ist und eingerichtet ist, um schräge Bewegungen des Hakens (21) in Bezug auf eine Ebene senkrecht zur Längung des Stegs (10) im Bereich der Kontaktzone zwischen dem Schnabel (22) und dem ersten Steg (10) zu gestatten.

16. Uhr oder Schmuckstück (2000) nach einem der Ansprüche 1 bis 15, **dadurch gekennzeichnet, dass** die Nut (11) eine Länge LG hat, die kleiner als ein Drittel des Abstands LF zwischen den Befestigungspunkten (1100; 1200) des Satzes Hörner (1500; 1600) ist, an dem der Steg (10; 60) befestigt ist, und dass die Breite LB des Schnabels (22) in der Erstreckungsrichtung des Stegs (10; 60) kleiner oder gleich der Länge LG der Nut (11) ist.

17. Uhr oder Schmuckstück (2000) nach einem der Ansprüche 1 à 16, **dadurch gekennzeichnet, dass** die Uhr oder das Schmuckstück (2000) eine Armbanduhr ist.

## Claims

1. Timepiece or piece of jewellery (2000) including a structure (1000) which includes at least one set of horns (1500; 1600), and at least a first slender bar (10), which is fixed or removable with respect to first points of attachment (1100) to a first set of horns (1500), which first bar (10) is arranged to removably receive a karabiner-like snap-hook (20) fixed to a first end (41) of a first strand (40) comprised in said timepiece or piece of jewellery (2000), said snap-hook (20) comprising, on the one hand a hook (21) including a curved beak portion (22) arranged to enclose said first bar (10) on part of its circumference, and on the other hand a retaining latch (23) which is elastic or elastically fixed to said hook (21) and defines therewith an eyelet opening (2), and arranged to allow the insertion of said first bar (10) into said eyelet (24) of said snap-hook by means of pressure in a plane substantially perpendicular to the axis of said first bar (10), and to prevent the removal thereof from said snap-hook (20) without user manipulation, **characterized in that** said first bar (10) includes, at a distance from each of said first points of attachment (1100) to said structure (1000), a notch (11) having two sides (12; 13) arranged to limit the lateral travel of said curved beak portion (22), and to limit the angular travel of said snap-hook (20) with respect to said first bar (10), in order to prevent any contact between said snap-hook (20) and said first set of horns (1500) to which said first bar (10) is fixed.

2. Timepiece or piece of jewellery (2000) according to claim 1, **characterized in that** said first strand (40) is a strand of a bracelet (100) comprised in said timepiece or piece of jewellery (2000).

3. Timepiece or piece of jewellery (2000) according to claim 1, **characterized in that** said first strand (40) is arranged to be attached to a piece of the user's clothing (500).

4. Timepiece or piece of jewellery (2000) according to any of claims 1 to 3, **characterized in that** said hook (21) is stiffer than said snap-hook (23).

5. Timepiece or piece of jewellery (2000) according to any of claims 1 to 4, **characterized in that** said first strand (40) includes, at said first end (41) thereof, a first loop (45) arranged to be attached to said hook (21) opposite said curved beak portion (22).

6. Timepiece or piece of jewellery (2000) according to claim 5, **characterized in that** said hook (21) includes, opposite said curved beak portion (22), a housing (25) arranged to receive said first loop (45) of said first strand (40), and **in that** the width LL of said housing (25), in the direction of extension of said first bar (10), is more than triple the width LB of said curved beak portion (22) in the longitudinal direction of said first bar (10).

7. Timepiece or piece of jewellery (2000) according to claim 6, **characterized in that** said first loop (45) defines a first upper strap piece (46) and a first lower strap piece (47) superposed on each other and arranged to be attached to each other by complementary securing means.

8. Timepiece or piece of jewellery (2000) according to claim 7, **characterized in that** said complementary securing means include Velcro for adjusting the length of said bracelet (100) according to the morphology of its user or of his clothes, and for attaching to one another said first upper piece (46) and said first lower piece (47).

9. Timepiece or piece of jewellery (2000) according to any of claims 1 to 8, **characterized in that** said structure (1000) includes a second slender bar (60), which is fixed or removable with respect to second points of attachment (1200) to a second set of horns (1600) comprised in said structure (1000), said second bar (60) is arranged to removably receive either another said snap-hook (20) fixed to a second end (42) comprised in said first strand (40) or comprised in a second strand (50) arranged to be attached to said first strand (40), or a second loop (55) comprised in said first strand (40), or comprised in a second strand (50) arranged to be attached to said first strand (40).

10. Timepiece or piece of jewellery (2000) according to claim 9, **characterized in that** said second bar (60) is arranged to removably receive a said second loop (55), which defines a second upper strap piece (56) and a second lower strap piece (57) which are superposed on each other and arranged to be attached to each other by complementary securing means.

11. Timepiece or piece of jewellery (2000) according to claim 10, **characterized in that** said complementary securing means include Velcro for adjusting the length setting of said bracelet (100) according to the morphology of its user or of his clothes, and for attaching to one another said first upper strap piece (56) and said first lower strap piece (57).

12. Timepiece or piece of jewellery (2000) according to any of claims 9 to 11, **characterized in that** said first set of horns (1500) is a first pair of horns arranged to receive said first bar (10), and **in that** said second set of horns (1600) is a second pair of horns arranged to receive said second bar (60).

13. Timepiece or piece of jewellery (2000) according to any of claims 9 to 12, **characterized in that** said second bar (60) includes, at a distance from each of said second points of attachment (1200) and over a length LG which is less than one third of the distance LF between said second points of attachment (1200), a notch (11) including two sides (12; 13) arranged to limit the lateral travel of said curved beak portion (22), and to limit the angular travel of said snap-hook (20) with respect to said second bar (60), so as to prevent any contact between said snap-hook (20) and said second set of horns (1600) to which said second bar (60) is fixed.

14. Timepiece or piece of jewellery (2000) according to any of claims 1 to 13, **characterized in that** said notch (11) has two sides (12; 13) which are substantially parallel, and **in that** the clearance between said notch (11) and said curved beak portion (22) is calculated to obtain operation without lateral friction in the thermal range of use, and is limited to a minimum value so as to force said hook (21) to move substantially perpendicularly to the elongation of said bar (10).

15. Timepiece or piece of jewellery (2000) according to any of claims 1 to 13, **characterized in that** said notch (11) is flared with two non-parallel sides (12; 13), and/or **in that** the clearance between said notch (11) and said curved beak portion (22) is calculated to obtain operation without lateral friction in the thermal range of use, and is arranged to allow oblique movements of said hook (21) with respect to a plane perpendicular to the elongation of said bar (10) in the contact area between said curved beak portion (22) and said first bar (10).

16. Timepiece or piece of jewellery (2000) according to any of claims 1 to 15, **characterized in that** said notch (11) has a length LG less than one third of the distance LF between the points of attachment (1100; 1200) of the set of horns (1500; 1600) to which said bar (10; 60) is fixed, and **in that** the width LB of said curved beak portion (22) in the direction of extension of said bar (10; 60) is less than or equal to said length LG of said notch (11).

17. Timepiece or piece of jewellery (2000) according to any of claims 1 to 16, **characterized in that** said timepiece or piece of jewellery (2000) is a watch.
